# EUROPÄISCHE PATENTSCHRIFT

(11) **EP 3 428 079 B1**
(45) Veröffentlichungstag und Bekanntmachung des Hinweises auf die Patenterteilung: **25.12.2019**
(21) Anmeldenummer: 17181383.5
(22) Anmeldetag: 14.07.2017
(51) Int. Cl.: B65B 61/06, B65B 61/10, B65B 7/16, B26D 1/09, B65B 59/00, B65B 65/00, B65B 7/28, B65B 41/16, B65B 43/08, B65B 51/10, B65B 59/02, B65B 9/04

(54) **TIEFZIEHVERPACKUNGSMASCHINE MIT FLEXIBLER PACKUNGSUNTERSTÜTZUNG**
DEEP DRAW PACKAGING MACHINE WITH FLEXIBLE PACKAGE SUPPORT
EMBOUTISSEUSE D'EMBALLAGE COMPRENANT UN SUPPORT D'EMBALLAGE SOUPLE

(43) Veröffentlichungstag der Anmeldung: 16.01.2019
(73) Patentinhaber: MULTIVAC Sepp Haggenmüller SE & Co. KG, 87787 Wolfertschwenden (DE)
(72) Erfinder: WEIß, Klaus, 87730 Bad Grönenbach (DE); HÖLLE, Markus, 87763 Lautrach (DE); LUTZ, Florian, 87724 Ottobeuren (DE)
(74) Vertreter: Grünecker Patent- und Rechtsanwälte PartG mbB

(56) Entgegenhaltungen:
- EP-A1- 2 860 119
- EP-A1- 3 088 315
- DE-U1-202016 000 302

## Beschreibung

Die vorliegende Erfindung betrifft eine Tiefziehverpackungsmaschine gemäß dem Anspruch 1.

In der Praxis sind Tiefziehverpackungsmaschinen gefragt, die zur Herstellung unterschiedlicher Verpackungsformate geeignet sind. Diesbezüglich ist es für Hersteller unter anderem eine Herausforderung, die bei der Tiefziehverpackungsmaschine im Anschluss an den Siegelvorgang eingesetzte Schneidstation derart zu konfigurieren, dass sie ohne großen Aufwand zur Vereinzelung unterschiedlicher Verpackungsformate verstellbar ist.

Die EP 0 249 059 A1 offenbart eine Schneideinrichtung für eine Verpackungsmaschine, wobei die Schneideinrichtung in Abhängigkeit jeweiliger Behältergrößen längs dem Maschinenrahmen entlang von Führungsprofilen verstellbar justiert werden kann. Außerdem kann die Schneideinrichtung in Abhängigkeit der Behältertiefe für unterschiedlich große Öffnungsspalten zwischen den daran vorgesehenen Schneidwerkzeugen eingestellt werden, damit unterschiedlich große Behältertypen mittels der Schneideinrichtung herstellbar sind. Zum Transport der Behälter kommen seitlich am Maschinenrahmen der Schneideinrichtung vorgesehene Klemmführungen zum Einsatz, womit die Behälter taktweise zur Vereinzelung durch die Schneideinrichtung hindurch gefördert werden.

DE 20 2016 000302 U1 und EP 2 860 119 A1 beschreiben jeweils Tiefziehverpackungsmaschinen mit einer Schneideinrichtung, deren Position in Förderrichtung verstellt werden kann.

Problematisch ist es, große Behältertypen, insbesondere wenn diese mit gewichtigen Verpackungsinhalten befüllt sind, optimal mit der Schneideinrichtung zu vereinzeln. Außerdem ist es schwierig, mittels einer Tiefziehverpackungsmaschine, insbesondere im Falle wechselnder Verpackungsformate, eine gleichbleibend hohe Qualität bei den herzustellenden Produkten zu erreichen.

Der Erfindung liegt die Aufgabe zugrunde, eine Tiefziehverpackungsmaschine im Hinblick auf bekannte Lösungen, insbesondere vor dem praktischen Hintergrund häufig durchzuführender Formatwechsel, mittels einfacher konstruktiver technischer Mittel dahingehend zu verbessern, dass sie höchsten hygienischen Standards entspricht, für einen Formatwechsel schnell umrüstbar ist und sich damit Produkte unterschiedlichen Formats mit gleichbleibend hoher Qualität zuverlässig herstellen lassen.

Diese Aufgabe wird gelöst anhand einer Tiefziehverpackungsmaschine gemäß dem Anspruch 1. Verbesserte Weiterbildungen der Erfindung sind in den Unteransprüchen gegeben.

Die Erfindung bezieht sich auf eine Tiefziehverpackungsmaschine, umfassend eine Formstation zum Herstellen von Verpackungsmulden aus einer Unterfolie, eine Siegelstation zum Verschließen der Verpackungsmulden mit einer Oberfolie mittels eines Siegelvorgangs sowie eine Schneidstation zum Vereinzeln versiegelter Verpackungsmulden. Die Schneidstation verfügt über mindestens eine Schneideinrichtung, die in Produktionsrichtung innerhalb der Schneidstation zwischen unterschiedlichen Positionen umsetzbar ist, damit sie für die Herstellung unterschiedlicher Verpackungsabmessungen geeignet ist.

Ferner umfasst die Schneidstation ein Auflager, mittels dessen Böden der jeweiligen in die Schneidstation zur Vereinzelung hinein transportierten, versiegelten Verpackungsmulden zumindest abschnittsweise von unten unterstützbar sind. Dafür umfasst das Auflager mehrere Stützelemente, die in einer horizontalen Lagerebene angeordnet sind und die entsprechend einer Position der Schneideinrichtung an einer Stelle im Auflager, an welcher ein Schneidvorgang stattfindet, eine vorbestimmte Lücke ausbilden.

Erfindungsgemäß kann die Lücke für den Einsatz der Schneideinrichtung an einer anderen Position innerhalb der Schneidstation durch eine Umverteilung der Stützelemente innerhalb der Lagerebene auch an einer anderen Stelle im Auflager ausgebildet sein. D.h., dass eine Anordnung der Stützelemente innerhalb der Lagerebene variieren kann, um die Lücke für einen Betrieb der Schneideinrichtung an einer gewünschten Position freizuhalten. Trotz einer variierenden Anordnung der Stützelemente zum Verlagern der Lücke innerhalb des Auflagers bleibt jedoch insgesamt eine in der Lagerebene ausgebildete Auflagerfläche im Wesentlichen gleich. Demzufolge bewirkt das Auflager für die darüber geförderten Verpackungsböden eine flexible, gleichflächige Unterstützung, die zweckgemäß für die Vereinzelung unterschiedlicher Behälterformate anpassbar ist.

Als Lücke im Sinne der Erfindung wird ein Bereich in der Lagerebene des Auflagers verstanden, in dem keine Stützelemente positioniert sind und der derart dimensioniert ist, dass zumindest teilweise ein Werkzeugoberteil der Schneideinrichtung, beispielsweise ein Schneidmesser, und/oder ein Werkzeugunterteil der Schneideinrichtung, beispielsweise eine Matrize für das Schneidmesser, hindurchtreten kann, sodass das Werkzeugoberteil mit dem Werkzeugunterteil zusammengeführt ist, um dadurch einen Schneidvorgang, insbesondere einen Schnitt quer zur Produktionsrichtung, zur Vereinzelung der versiegelten Verpackungsprodukte zu erzeugen.

Je nach herzustellendem Produkt können die Stützelemente innerhalb der Lagerebene in unterschiedlichen Anordnungen fixiert werden, um für den Betrieb der Schneideinrichtung(en) längs der Produktionsrichtung an einer vorbestimmten Stelle eine Lücke einzurichten. Von der Bodenunterstützung profitieren insbesondere große Verpackungen mit gewichtigem Inhalt. Anhand der Bodenunterstützung können die zu schneidenden Materialien von Zugkräften entlasten werden, wodurch besonders präzise und saubere Schnitte herstellbar sind.

Vorzugsweise umfasst das Auflager mindestens einen Träger, an welchem eine vorbestimmte Anzahl der Stützelemente lösbar befestigt ist. Besonders vorteilhaft ist es, wenn die Stützelemente werkzeuglos am Träger lösbar befestigt sind, sodass sie zügig, ohne den Einsatz zusätzlicher Werkzeuge, vom Träger entnommen und an einer anderen Stelle des Trägers, insbesondere durch Einklipsen, wieder eingesetzt werden können.

Eine Ausführungsvariante sieht vor, dass der Träger eine erste und eine zweite Schiene umfasst, die jeweils mehrere Aufnahmen zur Befestigung der jeweiligen Stützelemente aufweisen. Die jeweiligen Schienen können in vorteilhafter Weise an einem Maschinenrahmen der Tiefziehverpackungsmaschine befestigt sein. Sie bilden einfach herstellbare Trägerkomponenten und sind insbesondere für einen Betrieb unter höchsten hygienischen Anforderungen geeignet. Besonders anpassungsfähig an den Einsatzort der Schneideinrichtung ist das Auflager dann, wenn die jeweiligen Aufnahmen der Schienen äquidistant, beispielweise im Abstand von ca. 3 bis 8 cm, zueinander beabstandet sind.

Besonders zweckgemäß ist es, wenn die erste und die zweite Schiene zumindest abschnittsweise als Winkelträger ausgebildet sind. Dadurch lassen sich die Schienen besonders gut am Maschinenrahmen der Tiefziehverpackungsmaschine und/oder am Rahmen der Schneidstation befestigen.

Die als Winkelträger ausgebildeten Schienen sind außerdem vorteilhaft für eine stabile und zweckgemäße Befestigung der Stützelemente daran. Dies kann insbesondere dadurch erreicht werden, wenn die jeweiligen Aufnahmen der ersten und der zweiten Schiene zumindest teilweise in beiden Schenkeln des Winkelträgers ausgebildet sind.

Ausführungsgemäß kann die Schneideinrichtung zum Erfüllen optimaler Sicherheitsstandards mindestens ein Blockadeelement umfassen, das dazu konfiguriert ist, eine Befestigung mindestens eines Stützelements in der für die Schneideinrichtung vorgesehenen Lücke zu verhindern. Das Blockadeelement kann als Platzhalter die Lücke freihalten und verhindern, dass ein Bediener im Bereich der Lücke Stützelemente anordnet, die den Schneidvorgang stören könnten. Ein Bediener kann dadurch automatisch eine Hilfestellung dafür bekommen, dass er die jeweiligen Stützelemente immer an einer richtigen Stelle innerhalb der Lagerebene des Auflagers anordnet, sodass eine Fehlanordnung der Stützelemente vermieden werden kann.

Vorzugsweise sind die Stützelemente zumindest teilweise als Wellen, insbesondere als zylindrische Stäbe, ausgebildet, die, insbesondere quer zur Produktionsrichtung, parallel im Auflager angeordnet sind. Zylindrisch ausgebildete Stützelemente lassen sich besonders gründlich reinigen, an ihnen laufen Reinigungsmittel hervorragend ab und sie bieten daher ein geringes Potenzial für Ansammlungen von Verunreinigungen. Hinzu kommt, dass durch die Zwischenräume der Wellenanordnung hervorragend Reinigungsarbeiten anderer Komponenten der Tiefziehverpackungsmaschine durchführbar sind.

Außerdem lassen sich die Wellen problemlos manuell vom Bediener innerhalb der Lagerebene des Auflagers versetzen, wenn die Tiefziehverpackungsmaschine still steht und für einen Formatwechsel eingerichtet werden soll.

In zylindrischer Stabform bilden die jeweiligen Stützelemente eine geringe Reibungsfläche aus, sodass die zur Vereinzelung durch die Schneidstation hindurch transportierten Verpackungen mit geringfügigem Widerstand und insbesondere darüber gezogene Böden unbeschadet durch die Schneidstation hindurch transportiert werden können. Eine Variante sieht vor, dass die jeweiligen zylindrisch ausgebildeten Stützelemente axial drehbar angeordnet sind, sodass sie einen Rollenförderer für die darauf geförderten Verpackungen ausbilden.

Gemäß einer Ausführungsform ist das Auflager unterhalb einer Kettenführung für den Folientransport angeordnet. Vorstellbar wäre es, dass das Auflager höhenverstellbar angeordnet ist. Um für den Transport unterschiedlich tiefer Verpackungen verwendbar zu sein, könnte das Auflager insbesondere stufenlos höhenverstellbar ausgebildet sein. Vorstellbar wäre es weiter, dass das Auflager, vorzugsweise in verschiedenen Höhenlagen, an einem Rahmen der Schneideinrichtung und/oder am Maschinenrahmen der Tiefziehverpackungsmaschine befestigt ist.

Vorzugsweise verfügt die Schneidstation über eine weitere Schneideinrichtung, für die im Auflager eine weitere Lücke im Sinne der Erfindung vorgesehen ist. Die beiden Schneideinrichtungen könnten im Wesentlichen hinsichtlich einer Länge der herzustellenden Verpackungen in Produktionsrichtung zueinander beabstandet sein, um quer zur Produktionsrichtung entlang gegenüberliegender Randabschnitte der herzustellenden Verpackungen Schnitte zu erzeugen.

Besonders schonend lassen sich die herzustellenden Verpackungen in die Schneidstation hinein transportieren, wenn in Produktionsrichtung eingangs der Schneidstation eine Führung für die versiegelten Verpackungsmulden angeordnet ist. Die Führung ist vorzugsweise als Rampe ausgebildet, um die Verpackungen auf ein Höhenniveau der Lagerebene des Auflagers zu leiten.

Die Erfindung wird im Folgenden anhand der in den Figuren dargestellten Ausführungsformen erläutert. Es zeigen:
- Fig. 1: eine Tiefziehverpackungsmaschine,
- Fig. 2: eine Schneidstation der in Figur 1 dargestellten Tiefziehverpackungsmaschine,
- Fig. 3: eine vergrößerte Darstellung eines Ausschnitts der Schneidstation aus Figur 2,
- Fig. 4: einen Schiene als Winkelträger mit daran ausgebildeten Aufnahmen zum Einsetzen der Stützelemente,
- Fig. 5A: eine schematische Darstellung einer ersten Anordnung der Stützelemente und
- Fig. 5B: eine schematische Darstellung einer zweiten Anordnung der Stützelemente im Auflager der Schneidstation.

Figur 1 zeigt eine Tiefziehverpackungsmaschine 1. Die Tiefziehverpackungsmaschine 1 verfügt über eine Formstation 2 zum Herstellen von Verpackungsmulden 3 aus einer Unterfolie 4, die eingangs der Tiefziehverpackungsmaschine 1 von einer Unterfolienrolle 5 abgewickelt wird. In Produktionsrichtung R ist der Formstation 2 ein Einlegebereich 6 nachgeordnet. Im Einlegebereich 6 können Produkte P in die mittels der Formstation 2 hergestellten Verpackungsmulden 3 gelegt werden.

Ferner umfasst die Tiefziehverpackungsmaschine 1 eine Siegelstation 7 zum Verschließen der mit Produkten P befüllten Verpackungsmulden 3 mit einer Oberfolie 8 mittels eines Siegelvorgangs. Die Oberfolie 8 wird von einer Oberfolienrolle 9 abgewickelt und für den Siegelvorgang in die Siegelstation 7 hinein transportiert.

Zur Vereinzelung der die Siegelstation 7 verlassenden Verpackungsmulden 3 umfasst die Tiefziehverpackungsmaschine 1 eine Schneidstation 10, die in Produktionsrichtung R der Siegelstation 7 nachgeordnet ist. Gemäß Figur 1 umfasst die Schneidstation 10 eine erste Schneideinrichtung 11 sowie eine in Produktionsrichtung R weiter stromabwärts positionierte zweite Schneideinrichtung 12. Für die erste Schneideinrichtung 11 deutet ein Doppelpfeil A sowie für die zweite Schneideinrichtung 12 ein Doppelpfeil B an, dass die jeweiligen Schneideinrichtungen 11, 12 in Produktionsrichtung R an unterschiedlichen Positionen innerhalb der Schneidstation 10 positionierbar sind, damit die Schneidstation 10 zum Schneiden größenverschiedener Verpackungen V umrüstbar ist.

Ferner hat die Schneidstation 10 gemäß Figur 1 ein Auflager 13, das zur Unterstützung jeweiliger Verpackungsböden 14 angeordnet ist. Gemäß Figur 1 verfügt das Auflager 13 eingangs, zwischen den beiden Schneideinrichtungen 11, 12 sowie ausgangs der Schneidstation 10 eine Vielzahl von Stützelementen 15.

Als Teil der Schneidstation 10 oder unabhängig davon als eigenständige Einheit, ist weiter stromabwärts in Produktionsrichtung R eine Längsschneideeinrichtung 16 angeordnet. Im Anschluss ist eine Entnahmestation 17 mit Förderband 18 angeordnet. Dort können die hergestellten Verpackungen V der Tiefziehverpackungsmaschine entnommen werden.

Die jeweiligen Funktionseinheiten der Tiefziehverpackungsmaschine 1, beispielsweise die Formstation 2, die Siegelstation 7 sowie die Schneidstation 10 sind an einem Maschinenrahmen 19 befestigt. Schließlich umfasst die Tiefziehverpackungsmaschine 1 für den Herstellungsprozess eine Steuereinrichtung 20 sowie zum Einstellen jeweiliger Betriebsparameter eine Computereinheit 21.

Figur 2 zeigt in perspektivischer Darstellung einen Ausschnitt der Schneidstation 10. Das Auflager 13 bildet für den Schneidvorgang mittels der ersten Schneideinrichtung 11 eine vorbestimmte Lücke 22 und für den Schneidvorgang mittels der zweiten Schneideinrichtung 12 eine weitere vorbestimmte Lücke 23 aus.

Als Stützelemente 15 sind gemäß Figur 2 eine Vielzahl einzelner Kreiszylinder bzw. Wellen 24 im Auflager 13 angeordnet. Die Wellen 24 sind gemäß Figur 2 innerhalb einer horizontalen Lagerebene L befestigt. Gemäß Figur 2 sind im Auflager 13 eine Welle 24 eingangs und zehn Wellen 24 zwischen den beiden Schneideinrichtungen 11, 12 angeordnet. Zum Schneiden eines kleineren Verpackungsformats können die beiden Schneideinrichtungen 11, 12 näher zusammenrücken, sodass ggf. eine Wellenanordnung gemäß Figur 1 eingerichtet ist.

Die Wellen 24 dienen als Bodenunterstützung jeweiliger in die Schneidstation 10 hinein transportierter, versiegelter Verpackungsmulden 3. Gemäß Figur 2 umfasst das Auflager 13 zur Befestigung der einzelnen Wellen 24 einen Träger 25, der eine erste und eine zweite Schiene 26, 27 zum Tragen der Wellen 24 aufweist. Die erste und die zweite Schiene 26, 27 umfassen jeweils eine Vielzahl von Aufnahmen 28, in welchen sich jeweilige Enden der stabförmigen Stützelemente 15 befestigen, insbesondere einklipsen, lassen. Gemäß Figur 2 sind die jeweiligen Aufnahmen 28 äquidistant zueinander entlang der Produktionsrichtung P in den beiden Schienen 26, 27 ausgebildet.

Weiter zeigt Figur 2, dass eingangs der Schneidstation 10 eine Führung 29 befestigt ist. Die Führung 29 ist als Rampe ausgebildet und dazu konfiguriert, über sie hinweg transportierte Verpackungsmulden 3 auf das Höhenniveau der Lagerebene L zu führen.

Figur 3 zeigt in perspektivischer und vergrößerter Darstellung einen Ausschnitt der Schneidstation 10. Figur 3 zeigt, dass die erste Schneideinrichtung 11 ein Blockadeelement 30 und die zweite Schneideinrichtung 12 ein Blockadeelement 31 aufweisen. Entsprechend den beiden Blockadeelementen 30, 31 können auch an gegenüberliegenden Seiten der jeweiligen Schneideinrichtungen 11, 12 weitere Blockadeelemente ausgebildet sein. Die jeweiligen Blockadeelemente 30, 31 dienen als Platzhalter, damit an deren Position im Auflager 13 keine Stützelemente 15 an den Schienen 26, 27 befestigbar sind. Die Blockadeelemente 30, 31 stellen somit sicher, dass eine Kollision beim Schneidvorgang wegen einer Fehlanordnung einer oder mehrerer Wellen 24 nicht vorkommt. Insbesondere stellen die Blockadeelemente 30, 31 sicher, dass eine Matrize 32 mit einem Schneidmesser 33 der ersten Schneideinrichtung 11 und eine Matrize 34 mit einem Schneidmesser 35 der zweiten Schneideinrichtung 12 für einen Schneidvorgang ordnungsgemäß zusammenführbar sind. Des Weiteren zeigt Figur 3 eine Kettenführung 40, die für einen Folientransport vorliegt.

Figur 4 zeigt einen Ausschnitt der ersten Schiene 26, einschließlich darin ausgebildeter Aufnahmen 28 zur Befestigung der Wellen 24. Gemäß Figur 4 ist die erste Schiene 26 als Winkelträger 36 geformt. Der Winkelträger 36 umfasst einen ersten Schenkel 37 und einen zweiten Schenkel 38. Vorzugsweise verlaufen die beiden Schenkel 37, 38 zueinander im rechten Winkel. Ferner zeigt Figur 4, dass die jeweiligen Aufnahmen 28 der ersten Schiene 26 zumindest teilweise in beiden Schenken 37, 38 des Winkelträgers 36 ausgebildet sind. Jeweilige Enden der Wellen 24 sind somit mit einem gewissen Überstand hinsichtlich des zweiten Schenkels 38 stabil in den Aufnahmen 28 aufgenommen

Figur 4 zeigt weiter, dass die Aufnahmen 28 einen ersten und einen zweiten Radius R1, R2 aufweisen. Diese sind derart ausgebildet, dass sich die Wellen 24 darüber hinweg in die Aufnahmen 28 drücken lassen. Die Radien R1, R2 verhindern, dass die Wellen 24 während des Betriebs der Tiefziehverpackungsmaschine 1 selbsttätig aus den Aufnahmen 28 geraten. Vorzugsweise können die R1, R2 dennoch eine drehbare Lagerung der Wellen 24 zulassen.

Figur 5A zeigt in schematischer Darstellung eine erste Anordnung X1 jeweiliger Stützelemente 15 (hier: Wellen 24), um die Lücke 22 für die erste Schneideinrichtung 11 in der Schneidstation 10 auszubilden. Alternativ dazu zeigt Figur 5B eine zweite Anordnung X2, um die Lücke 22 für die Schneideinrichtung 11 in Bildebene betrachtet weiter rechts im Auflager 13 auszubilden.

Dies kann beispielsweise nötig sein, um mittels der Verpackungsmaschine 1 einen Formatwechsel bzgl. herzustellender Verpackungen V durchzuführen. Anhand der Figuren 5A und 5B ist ersichtlich, dass eine Verlagerung der Schneideinrichtung 11 einhergeht mit einer Verlagerung jeweiliger Wellen 24 innerhalb des Auflagers 13, um die Lücke 22 zweckgemäß für den Betrieb der Schneideinrichtung 11 in der Lagerebene L einzurichten. Die Schneideinrichtung 11 kann also gemäß den Figuren 5A und 5B zwischen einer ersten Position P1 und mindestens einer zweiten Position P2 verstellt werden, wobei eine effektive Bodenunterstützung mittels der Wellen 24 erhalten bleibt.

Figur 5A zeigt weiter einen Abstand d zwischen nebeneinander liegenden Wellen 24. Der Abstand d liegt ungefähr in einem Bereich von 3 bis 15cm kann aber auch deutlich größer sein. Durch Verlagern einer oder mehrerer Wellen 24 kann die Lücke 22 präzise, innerhalb geringer Distanzen in Produktionsrichtung verschoben werden, sodass die Schneidstation 10 für eine Vielzahl unterschiedlicher Verpackungsformate einsatzfähig ist.

## Patentansprüche

1. Tiefziehverpackungsmaschine (1), umfassend eine Formstation (2) zum Herstellen von Verpackungsmulden (3) aus einer Unterfolie (4), eine Siegelstation (7) zum Verschließen der Verpackungsmulden (3) mit einer Oberfolie (8) mittels eines Siegelvorgangs sowie eine Schneidstation (10) zum Vereinzeln versiegelter Verpackungsmulden (3), wobei die Schneidstation (10) mindestens eine Schneideinrichtung (11) aufweist, die in Produktionsrichtung (R) innerhalb der Schneidstation (10) zwischen unterschiedlichen Positionen (P1, P2) umsetzbar ist, **gekennzeichnet dadurch, dass** die Schneidstation (10) ferner ein Auflager (13) umfasst, mittels dessen jeweilige Böden (14) der in die Schneidstation (10) zur Vereinzelung hinein transportierten, versiegelten Verpackungsmulden (3) zumindest abschnittsweise von unten unterstützbar sind, wobei das Auflager (13) mehrere Stützelemente (15) umfasst, die in einer horizontalen Lagerebene (L) angeordnet sind und die entsprechend der Position (P1) der Schneideinrichtung (11) an einer Stelle im Auflager (13), an welcher ein Schneidvorgang stattfindet, eine vorbestimmte Lücke (22) ausbilden, die für den Einsatz der Schneideinrichtung (11) an einer anderen Position (P2) innerhalb der Schneidstation (10) durch eine Umverteilung der Stützelemente (15) innerhalb der Lagerebene (L) auch an einer anderen Stelle im Auflager (13) ausbildbar ist.

2. Tiefziehverpackungsmaschine nach Anspruch 1, **dadurch gekennzeichnet, dass** das Auflager (13) mindestens einen Träger (25) aufweist, an welchem eine vorbestimmte Anzahl der Stützelemente (15) lösbar befestigt ist.

3. Tiefziehverpackungsmaschine nach Anspruch 2, **dadurch gekennzeichnet, dass** der Träger eine erste und eine zweite Schiene (26, 27) umfasst, die jeweils mehrere Aufnahmen (28) zur Befestigung der jeweiligen Stützelemente (15) aufweisen.

4. Tiefziehverpackungsmaschine nach Anspruch 3, **dadurch gekennzeichnet, dass** die erste und die zweite Schiene (26, 27) zumindest abschnittsweise als Winkelträger (36) ausgebildet sind.

5. Tiefziehverpackungsmaschine nach Anspruch 4, **dadurch gekennzeichnet, dass** die jeweiligen Aufnahmen (28) zumindest teilweise in einem ersten und in einem zweiten Schenkel (37, 38) des Winkelträgers (36) ausgebildet sind.

6. Tiefziehverpackungsmaschine nach einem der vorangehenden Ansprüche, **dadurch gekennzeichnet, dass** die Schneideinrichtung (11) mindestens ein Blockadeelement (30) umfasst, das dazu konfiguriert ist, eine Befestigung eines Stützelements (15) in der für die Schneideinrichtung (11) vorgesehenen Lücke (22) zu verhindern.

7. Tiefziehverpackungsmaschine nach einem der vorangehenden Ansprüche, **dadurch gekennzeichnet, dass** die Stützelemente (15) zumindest teilweise als Wellen (24) ausgebildet sind, die parallel im Auflager (13) angeordnet sind.

8. Tiefziehverpackungsmaschine nach einem der vorangehenden Ansprüche, **dadurch gekennzeichnet, dass** das Auflager (13) unterhalb einer Kettenführung (40) für den Folientransport angeordnet ist.

9. Tiefziehverpackungsmaschine nach einem der vorangehenden Ansprüche, **dadurch gekennzeichnet, dass** die Schneidstation (10) eine weitere Schneideinrichtung (12) umfasst, für die im Auflager (13) eine weitere Lücke (23) vorgesehen ist.

10. Tiefziehverpackungsmaschine nach einem der vorangehenden Ansprüche, **dadurch gekennzeichnet, dass** in Produktionsrichtung (R) eingangs der Schneidstation (10) eine Führung (29) für die versiegelten Verpackungsmulden (3) angeordnet ist.

## Claims

1. A thermoform packaging machine (1) comprising a forming station (2) for producing packaging troughs (3) from a bottom film (4), a sealing station (7) for closing the packaging troughs (3) with a top film (8) by means of a sealing process as well as a cutting station (10) for separating sealed packaging troughs (3) from one another, wherein the cutting station (10) comprises at least one cutting unit (11) which is adapted to be relocated within the cutting station (10) between different positions (P1, P2) in the production direction (R), **characterized in that** the cutting station (10) further comprises a support (13) by means of which respective bottoms (14) of the sealed packaging troughs (3) conveyed into the cutting station (10) for the purpose of separation can, at least sectionwise, be supported from below, wherein the support (13) comprises a plurality of support elements (15), which are arranged in a horizontal bearing plane (L) and which, according to the position (P1) of the cutting unit (11), form a predetermined gap (22) at a position in the support (13) at which a cutting operation takes place, said gap (22) being adapted to be formed, by redistributing the support elements (15) within the bearing plane (L), also at a different position in the support (13) for using the cutting unit (11) at a different position (P2) within the cutting station (10).

2. The thermoform packaging machine according to claim 1, **characterized in that** the support (13) comprises at least one carrier (25) having releasably secured thereto a predetermined number of support elements (15).

3. The thermoform packaging machine according to claim 2, **characterized in that** the carrier comprises a first and a second rail (26, 27), each provided with a plurality of reception units (28) for fixing the respective support elements (15).

4. The thermoform packaging machine according to claim 3, **characterized in that** the first and the second rail (26, 27) are, at least sectionwise, configured as angle brackets (36).

5. The thermoform packaging machine according to claim 4, **characterized in that** the respective reception units (28) are, at least partially, formed in a first and a second leg (37, 38) of the angle bracket (36).

6. The thermoform packaging machine according to one of the preceding claims, **characterized in that** the cutting unit (11) comprises at least one blocking element (30) configured to prevent fixing of a support element (15) in the gap (22) provided for the cutting unit (11).

7. The thermoform packaging machine according to one of the preceding claims, **characterized in that** the support elements (15) are, at least partially, configured as shafts (24) which are arranged in parallel in the support (13).

8. The thermoform packaging machine according to one of the preceding claims, **characterized in that** the support (13) is arranged below a chain guide (40) used for conveying the film.

9. The thermoform packaging machine according to one of the preceding claims, **characterized in that** the cutting station (10) comprises a further cutting unit (12) for which a further gap (23) is provided in the support (13).

10. The thermoform packaging machine according to one of the preceding claims, **characterized in that,** a guide (29) for the sealed packaging troughs (3) is arranged at the inlet of the cutting station (10), when seen in the production direction (R).

## Revendications

1. Machine d'emballage par emboutissage ou thermoformage (1), comprenant un poste de formage (2) destiné à former des cavités d'emballage (3) dans une feuille inférieure (4), un poste de scellage (7) pour la fermeture des cavités d'emballage (3) à l'aide d'une feuille supérieure (8) moyennant une opération de scellage, ainsi qu'un poste de découpage (10) pour la séparation individualisée des cavités d'emballage (3) ayant été scellées, le poste de découpage (10) comprenant au moins un dispositif de coupe (11), qui, dans la direction de production (R), à l'intérieur du poste de découpage (10), peut être déplacé entre différentes positions (P1, P2), **caractérisée en ce que** le poste de découpage (10) comprend, par ailleurs, un support d'appui (13) au moyen duquel les fonds respectifs (14) des cavités d'emballage (3) scellées et transportées à l'intérieur du poste de découpage (10) pour leur séparation individualisée, peuvent être soutenus par le bas, au moins par secteurs, le support d'appui (13) comprenant plusieurs éléments d'appui (15), qui sont agencés dans un plan d'appui (L) horizontal et qui, conformément à la position (P1) du dispositif de coupe (11), forment, à un endroit dans le support d'appui (13) où a lieu une opération de coupe, un interstice libre (22) prédéterminé, pouvant également être formé en un autre endroit dans le support d'appui (13) pour l'utilisation du dispositif de coupe (11) dans une autre position (P2) à l'intérieur du poste de découpage (10), par un déplacement de répartition différente des éléments d'appui (15) à l'intérieur du plan de support (L).

2. Machine d'emballage par emboutissage ou thermoformage selon la revendication 1, **caractérisée en ce que** le support d'appui (13) comporte au moins un support (25) sur lequel sont fixés de manière amovible un nombre prédéterminé des éléments d'appui (15).

3. Machine d'emballage par emboutissage ou thermoformage selon la revendication 2, **caractérisée en ce que** le support comprend un premier et un deuxième rail (26, 27), qui présentent respectivement plusieurs logements d'accueil (28) pour la fixation des éléments d'appui (15) respectivement correspondants.

4. Machine d'emballage par emboutissage ou thermoformage selon la revendication 3, **caractérisée en ce que** le premier et le deuxième rail (26, 27) sont réalisés au moins par secteurs, en tant que cornière de support (36).

5. Machine d'emballage par emboutissage ou thermoformage selon la revendication 4, **caractérisée en ce que** les logements d'accueil (28) respectifs sont réalisés au moins partiellement dans une première et dans une deuxième aile (37, 38) de la cornière de support (36).

6. Machine d'emballage par emboutissage ou thermoformage selon l'une des revendications précédentes, **caractérisée en ce que** le dispositif de coupe (11) comprend au moins un élément de blocage (30), qui est configuré pour empêcher une fixation de l'élément d'appui (15) dans l'interstice libre (22) prévu pour le dispositif de coupe (11).

7. Machine d'emballage par emboutissage ou thermoformage selon l'une des revendications précédentes, **caractérisée en ce que** les éléments d'appui (15) sont réalisés au moins en partie en tant qu'arbres (24), qui sont agencés parallèlement les uns aux autres dans le support d'appui (13).

8. Machine d'emballage par emboutissage ou thermoformage selon l'une des revendications précédentes, **caractérisée en ce que** le support d'appui (13) est agencé en-dessous d'un guide-chaîne (40) pour le transport de feuille.

9. Machine d'emballage par emboutissage ou thermoformage selon l'une des revendications précédentes, **caractérisée en ce que** le poste de découpage (10) comprend un autre dispositif de coupe (12) pour lequel il est prévu un autre interstice libre (23) dans le support d'appui (13).

10. Machine d'emballage par emboutissage ou thermoformage selon l'une des revendications précédentes, **caractérisée en ce qu'**à l'entrée du poste de découpage (10) en se référant à la direction de production (R), est agencé un guidage (29) pour les cavités d'emballage (3) scellées.
